# EUROPÄISCHE PATENTSCHRIFT

(11) **EP 0 660 343 B1**
(45) Veröffentlichungstag und Bekanntmachung des Hinweises auf die Patenterteilung: **23.07.1997**
(21) Anmeldenummer: 94114266.3
(22) Anmeldetag: 10.09.1994
(51) Int. Cl.: H01F 27/36

(54) **Hochspannungstransformator sowie Verwendung**
High-voltage transformer and use
Transformateur à haute tension et utilisation

(30) Priorität: 23.12.1993 DE 4344185
(43) Veröffentlichungstag der Anmeldung: 28.06.1995
(73) Patentinhaber: ROBERT BOSCH GMBH, 70442 Stuttgart (DE)
(72) Erfinder: Scherb, Volker, D-71546 Aspach (DE)

(56) Entgegenhaltungen:
- CH-A- 482 276
- DE-A- 1 949 154

## Beschreibung

Die Erfindung betrifft einen Transformator gemäß dem Oberbegriff des Patentanspruchs 1. Ein solcher Transformator ist aus CH-A-0482 276 bekannt. Aus EP 0 105 942 B1 ist ein Hochspannungstransformator bekannt mit mindestens einer in einer Isoliermasse eingebetteten Sekundärwicklung.

Um Überschläge an Hochspannungstransformatoren zu vermeiden, werden deren Wicklungen in Isoliermassen eingegossen. Die Lebensdauer dieser Isoliermassen und damit die Funktionsfähigkeit der Hochspannungstransformatoren ist stark abhängig von der elektrischen Beanspruchung, z.B. durch Überschläge und unkontrollierte Entladungen.

Aufgabe vorliegender Erfindung ist es, Maßnahmen zu treffen, die die elektrische Beanspruchung dieser Isoliermassen, insbesondere in kritischen Druckbereichen, vermindern. Diese Aufgabe wird durch die Maßnahmen gemäß Anspruch 1 gelöst. Die weiteren Ansprüche zeigen Weiterbildungen bzw. vorteilhafte Verwendungen auf.

Die Erfindung beruht auf folgenden Erkenntnissen: Hochspannungstransformatoren für Raumfahrtanwendungen, z.B. zur Versorgung von Wanderfeldröhren, müssen besonderen Anforderungen genügen. Um aus kleinen Spannungen, z.B. aus Solarzellen, hohe Gleichspannungen zu erzeugen, werden Schaltregler mit nachgeschalteten Hochspannungstransformatoren und Gleichrichterelementen sowie gegebenenfalls Spannungsvervielfacherstufen verwendet. Die Schaltregler werden mit relativ hohen Schaltfrequenzen - 10 kHz bis 100 kHz - betrieben, damit Induktivitäten, Kapazitäten sowie das Kernmaterial bezüglich ihres Gewichtes klein gehalten werden können. Bedingt durch die relativ hohen Schaltfrequenzen treten insbesondere im Zwischendruckbereich zwischen Atmosphärendruck und Weltraumbedingungen (Vakuum) bereits bei niedrigen Wechselspannungen (250 V bei 20 kHz Schaltfrequenz) im Paschenminimum Dauerglimmentladungen auf. Wenn in einem solchen Druckbereich von 100 h Pa bis 10-2 h Pa ein Betrieb über mehrere Stunden zugelassen sein soll, kann die Isolierung geschädigt und damit die Lebensdauer eines solchen Hochspannungstransformators verringert werden. Durch die Maßnahmen der Erfindung werden solche Glimmentladungen im kritischen Druckbereich vermieden.

Durch die Verbindung der Schirmung des gleichspannungspotentialmäßig niedrig belasteten Anschlußendes der Sekundärwicklung mit dem gleichspannungspotentialmäßig höher belasteten Anschlußende wirkt die oberste Wickellage der Sekundärwicklung selbst als Schirmung und verhindert Glimmentladungen. Die oberste Lage liegt auf "ruhigem", d.h. hohem Gleichspannungspotential. Voraussetzung dazu ist, daß die Lagenspannung (Wechselspannung der obersten Lage) kleiner ist als der Spannungsgrenzwert, für den die Glimmentladung einsetzt (250 V bei 20 kHz). Da Glimmentladungen nur bei Wechselspannungen auftreten, wird die elektrische Belastung der Isolierung im kritischen Druckbereich minimal. Es treten dort nur sogenannte elektrodenlose Entladungen auf, die aber nicht so energiereich sind wie z.B. Glimmentladungen. Die Dicke der Verguß- bzw. Isoliermasse muß aus vorgenannten Gründen nicht größer gewählt werden als bei einem Hochspannungstransformator, ohne die Maßnahmen gemäß der Erfindung.

Anhand der Zeichnungen werden nun Ausführungsbeispiele der Erfindung näher erläutert. Es zeigen
Fig. 1 eine Schnittdarstellung eines Hochspannungstransformators nach der Erfindung,
Fig. 2 die Beschaltung des Hochspannungstransformators mit Gleichrichterelementen und
Fig. 3 die Zusammenschaltung von mehreren Sekundärwicklungen.

Den prinzipiellen Aufbau eines Ausführungsbeispiels des Hochspannungstransformators nach der Erfindung zeigt Fig. 1 in einer Schnittdarstellung. Der zylindrische Transformatorkern KE ist von einer Primärwicklung w1 umgeben, die in Isoliermaterial eingebettet ist. Um diese Primärwicklung w 1 ist ein metallischer Schirm S1 gelegt. Er ist mit einem Transformatorgehäuse bzw. -sockel SO leitend verbunden. Über diesem metallischen Schirm befindet sich die Hauptisolationsschicht HW, beispielsweise in Epoxydharz eingegossenes Makrolon. Die Hauptisolationsschicht ist von der oder den Sekundärwicklungen w2 umgeben. In Fig. 1 sind mehrere Sekundärwicklungen vorgesehen, die jeweils in Wicklungskammern K eines Wicklungsträgers WT untergebracht sind. Die einzelnen konzentrisch zum Kern KE angeordneten Lagenwicklungen LW der Sekundärwicklungen w2 sind mitsamt dem Wicklungsträger in die Isoliermasse IM eingebettet, bzw. mit dieser vergossen.

Die Stärke der Isoliermasse IM richtet sich nach der vorgegebenen Lebensdauer des Hochspannungstransformators. Sie kann aus einer Lebensdauerkurve für das Material der Isoliermasse entnommen werden.

Die Anschlußenden 1, 2 der Sekundärwicklung w2 sind aus der Isoliermasse IM herausgeführt und an Gleichrichterelemente - Dioden D1, D2 und Glättungskondensatoren C1, C2 -, die auf einer Leiterplatte LP angeordnet sind, angeschlossen. Als ein mögliches Ausführungsbeispiel sind die Gleichrichterelemente als Spannungsverdopplerstufe (Fig. 2) zusammengeschaltet. Natürlich kann die Gleichrichterschaltung auch nur aus einer Diode und einem Glättungskondensator bestehen. Gemäß der Erfindung ist jenes Anschlußende der Sekundärwicklung w2 - im Ausführungsbeispiel nach Fig. 2 das Anschlußende 1 -, das gleichspannungsmäßig niedrig belastet ist, geschirmt ausgebildet. Das gleichspannungsmäßig höher belastete Anschlußende - im Ausführungsbeispiel nach Fig. 2 das Anschlußende 2 - ist ungeschirmt ausgebildet und besteht aus einfacher Hochspannungslitze, d.h. aus einem Leiter mit dünner Isolierung, die aufgrund der Anwendung im Weltraum vakuumdicht sein sollte. Es kann alternativ ein überschrumpfter Schaltdraht verwendet werden. Die Schirmung SI des Anschlußendes 1 kann durch Verwendung einer Koaxialleitung realisiert werden. Die Schirmung SI bzw. der äußere Schirmleiter ist erfindungsgemäß mit dem gleichspannungsmäßig höher belasteten Anschlußende 2 verbunden. Durch diese Maßnahme wird erreicht, daß die nach außen weisende oberste Wickellage der Sekundärwicklung w2 auf "ruhigem", d.h. auf hohem Gleichspannungspotential von z.B. 2 KV liegt. Die oberste Wickellage wirkt so als Schirmung und verhindert äußere Glimmentladungen, insbesondere im kritischen Druckbereich (Paschenminimum). Die Isoliermasse IM der Sekundärwicklung w2 wird elektrisch relativ gering belastet. Dadurch kann eine längere Verweilzeit im kritischen Druckbereich zugelassen werden oder bei gleicher Verweilzeit die Lebensdauer gesteigert werden. Auch wird die Störanfälligkeit reduziert. Voraussetzung hierfür ist, daß der Wechselspannungsabfall an der obersten Wickellage den Schwellwert für das Auftreten von Glimmentladungen nicht übersteigt. Bei einer Wechselspannung mit einer Frequenz von 20 kHz liegt dieser Schwellwert bei 250 V.

Die Schirmung SI bzw. der Schirmleiter der Koaxialleitung 1, 1' ist zumindest bis zur Leiterplatte LP oder einer sie umgebenden Vergußmasse geführt. Das Leitungsende 1' ist mit Massepotential, z.B. dem Gehäuse oder Sockel SO des Hochspannungstransformators verbunden.

Die Herausführung des Anschlußendes 2, d.h. das Anschlußende der untersten Lagenwicklung, aus der Wicklungskammer K erfolgt in einem von der übrigen Wicklungskammer K getrennten Kammerbereich KB, um ebenfalls Überschläge oder Entladungen zu vermeiden, da dieses Anschlußende gegenüber jeder Wickellage einen Potentialunterschied von beispielsweise bis zu 250 V aufweisen kann. Die Abtrennung des Kammerbereichs KB kann, wie in Fig. 1 dargestellt, durch einen zusätzlichen Steg auf dem Kammerträger WT realisiert werden, der am Kammergrund eine Bohrung für das Anschlußende 1 aufweist. Die Primärwicklung w1 wird z.B. über einen Schaltregler von Rechteckpulsen im Bereich von 10 bis 100 kHz mit einer Spannung von 45 V gespeist. Die gleichgerichtete Spannung an der Reihenschaltung der Kondensatoren C1, C2 beträgt je nach Übersetzungsverhältnis z.B. 4 kV. Der Endpunkt der Leitung 1, 1' wird auf Massepotential gelegt. An den Anschlußpunkt 3 kann eine weitere Sekundärwicklung mit Gleichrichterelementen angeschlossen sein. Die Ausgangsgleichspannung kann zur Erhöhung der Gesamtspannung aufgestockt werden oder zu weiteren Hochspannungsabnehmern, z.B. zu verschiedenen Elektroden einer Wanderfeldröhre führen. In letzteren Fällen sind die Anschlußenden der verschiedenen Sekundärwicklungen w2 beispielsweise gemäß dem Schaltschema nach Fig. 3 zusammenzuschalten. Das bzw. die gleichspannungsmäßig höher belastete/n Anschlußende/n der Sekundärwicklung w2 sind ungeschirmt ausgeführt. Die Schirmung eines gleichspannungsmäßig niedrig belasteten Anschlußendes ist mit dem Koaxialkabelinnenleiter derselben oder einer nächsten Sekundärwicklung w2 verbunden. Die Koaxialleitungen müssen nur dünn isoliert werden, da die Feldstärkebelastung gemäß den Maßnahmen der Erfindung gering ist.

## Patentansprüche

1. Transformator mit einer Sekundärwicklung (w2), die mit mindestens einem Gleichrichterelement (D1, D2, C1, C2) beschaltet ist, wobei das gleichspannungspotentialmäßig niedrig belastete Anschlußende (1) der Sekundärwicklung (w2) geschirmt (SI) ausgebildet ist und wobei die Schirmung (SI) des niedrig belasteten Anschlußendes (1) der Sekundärwicklung (w2) mit einem anderen Anschlußende (2) der Sekundärwicklung (w2) verbunden ist, welches gleichspannungspotentialmäßig höher belastet ist, dadurch gekennzeichnet, daß der Transformator ein Hochspannungstransformator ist, dessen Sekundärwicklung (w2) in Isoliermasse (IM) eingebettet ist, und daß das gleichspannungsmäßig höher belastete Anschlußende (2) ungeschirmt ausgebildet ist und aus einer Hochspannungslitze besteht.

2. Transformator nach Anspruch 1, dadurch gekennzeichnet, daß die Gleichrichterelemente (D1, D2, C1, C2) auf einer Leiterplatte (LP) angeordnet sind und daß die Schirmung (SI) zumindest bis zur Leiterplatte (LP) oder einer sie umgebenden Vergußmasse geführt ist.

3. Verwendung des Transformators nach Anspruch 1 oder 2 im Paschenminimum, insbesondere während der Startphase eines Satelliten.

4. Verwendung des Transformators nach einem der Ansprüche 1 bis 3 unter Weltraumbedingungen.

5. Transformator nach einem der Ansprüche 1 bis 4, dadurch gekennzeichnet, daß zur Speisung des Hochspannungstransformators primärseitig ein Schaltregler vorgesehen ist, der Rechteckimpulse zwischen 10 und 100 KHz abgibt.

6. Verwendung des Transformators nach einem der Ansprüche 1, 2 oder 5 zur Versorgung einer Satelliten-Wanderfeldröhre.

## Claims

1. Transformer having a secondary winding (w2) which is wired up to at least one rectifier element (D1, D2, C1, C2), that connection end (1) of the secondary winding (w2) which is subjected to a low load in terms of DC voltage potential being designed such that it is screened (SI), and the screen (SI) of that connection end (1) of the secondary winding (w2) which is subjected to a low load being connected to a different connection end (2) of the secondary winding (w2) which is subjected to a higher load in terms of DC voltage potential, characterized in that the transformer is a high-voltage transformer whose secondary winding (w2) is embedded in insulating compound (IM), and in that the connection end (2) which is subjected to a higher load in terms of DC voltage is designed such that it is unscreened and comprises a high-voltage stranded wire.

2. Transformer according to Claim 1, characterized in that the rectifier elements (D1, D2, C1, C2) are arranged on a printed circuit board (LP), and in that the screen (SI) is routed at least up to the printed circuit board (LP) or a potting compound (VM) surrounding it.

3. Use of the transformer according to Claim 1 or 2 at the Paschen minimum, in particular during the start phase of a satellite.

4. Use of the transformer according to one of Claims 1 to 3 under conditions in space.

5. Transformer according to one of Claims 1 to 4, characterized in that a switched-mode regulator is provided for feeding the high-voltage transformer on the primary side, which switched-mode regulator emits square-wave pulses between 10 and 100 kHz.

6. Use of the transformer according to either of Claims 1, 2 and 5 for supplying a satellite travelling wave tube.

## Revendications

1. Transformateur comportant un enroulement secondaire (w2) muni d'au moins un élément redresseur (D1, D2, C1, C2), l'extrémité de branchement (1) de l'enroulement secondaire (w2) soumise à la tension continue la plus faible est protégée par un blindage (SI), et le blindage (SI) de cette extrémité (1) la plus faiblement sollicitée de l'enroulement secondaire (w2), est relié à une autre extrémité de branchement de l'enroulement secondaire (w2) qui est sollicitée par un potentiel de tension continue plus élevé,
caractérisé en ce que
• le transformateur est un transformateur à haute tension dont l'enroulement secondaire (w2) est noyé dans la masse isolante (IM), et
• l'extrémité de branchement (2) la plus fortement sollicitée du point de vue de la tension continue n'est pas blindée et est formée par un cordon haute tension.

2. Transformateur selon la revendication 1,
caractérisé en ce que
les éléments redresseurs (D1, D2, C1, C2) sont montés sur une plaque de circuit imprimé (LP), et le blindage (SI) est conduit au moins jusqu'à la plaque de circuit imprimé (LP) ou une masse coulée (VM) qui l'entoure.

3. Application du transformateur selon la revendication 1 ou 2 pour le minimum de Paschen notamment pendant la phase de lancement d'un satellite.

4. Application du transformateur selon les revendications 1 à 3 pour des conditions de fonctionnement dans l'espace.

5. Transformateur selon l'une des revendications 1 à 4, caractérisé en ce que
pour l'alimentation du transformateur à haute tension, il est prévu du côté primaire un régulateur de commutation fournissant des impulsions rectangulaires comprises entre 10 et 100 kHz.

6. Application du transformateur selon l'une des revendications 1, 2, 3, 5 pour alimenter un tube à ondes progressives d'un satellite.
